# EUROPÄISCHE PATENTSCHRIFT

(11) **EP 0 518 279 B1**
(45) Veröffentlichungstag und Bekanntmachung des Hinweises auf die Patenterteilung: **30.08.1995**
(21) Anmeldenummer: 92109728.3
(22) Anmeldetag: 10.06.1992
(51) Int. Cl.: F27B 9/20, F27B 9/30, F27D 23/00

(54) **Ofen für die Wärmebehandlung von stückigem Gut**
Heat treatment furnace for bulk materials
Four pour le traitement thermique de produits en vrac

(30) Priorität: 14.06.1991 DE 4119709
(43) Veröffentlichungstag der Anmeldung: 16.12.1992
(73) Patentinhaber: MAERZ OFENBAU GmbH, 40027 Düsseldorf (DE)
(72) Erfinder: Ellringmann, Kurt, W-4505 Bad Iburg (DE)
(74) Vertreter: Eitle, Werner, Dipl.-Ing.

(56) Entgegenhaltungen:
- EP-A- 0 043 306
- DE-C- 683 012
- FR-A- 1 344 841
- US-A- 3 948 494
- SOVIET INVENTIONS ILLUSTRATED Section Ch, Week 9151, 12. Februar 1988 Derwent Publications Ltd. , London, GB; Class C, AN 91-375283/51 & SU-A-1 640 504 (Khark Br) 7. April 1991
- PATENT ABSTRACTS OF JAPAN vol. 11, no. 139 (C-420)(2586) 7. Mai 1987 & JP-A-61 276 915 (Kawasaki Steel Corp) 6. Dezember 1986

## Beschreibung

Die Erfindung betrifft einen Ofen für die Wärmebehandlung von stückigem Gut, z.B. Blechen, mit einer Transportvorrichtung zum Hindurchführen des zu wärmenden Gutes durch den Ofen. Diese Transportvorrichtung weist zwei das Gut tragende Gruppen von Längsbalken auf, welche abwechselnd im Abstand nebeneinander liegen und von welchen mindestens eine Balkengruppe in einer höheren Lage als die andere Balkengruppe eine Teilstrecke des Transportweges durch den Ofen hindurch vorbewegbar und anschließend in einer tieferen Lage als diese andere Balkengruppe in ihre Ausgangslage zurückbewegbar ist. Unter jedem Längsbalken ist eine diesen tragende und mit ihm bewegbare Tragkonstruktion vorgesehen, die mindestens eine sich kontinuierlich über die gesamte Länge der Tragkonstruktion erstreckende senkrechte Seitenfläche hat, die der Tragkonstruktion des benachbarten Längsbalkens zugewandt ist. Um den Ofen an seinem Boden aus wärmetechnischen Gründen gasdicht abzuschließen, damit ein Einströmen von kalter Außenluft in den Ofenraum verhindert wird, sind bei den bekannten Öfen in der Regel zwischen je zwei benachbarten Tragkonstruktionen für die Längsbalken über die gesamte Lange der Tragkonstruktion sich erstreckende, nicht mit den Tragkonstruktionen bewegbare Wasserrinnen vorgesehen, in deren Wasserfüllung Tauchleisten eintauchen, die an den benachbarten Tragkonstruktionen angeordnet und mit diesen bewegbar sind. Aufgrund der relativ großen Ofenlänge und der dadurch gegebenen großen Länge der Unterkonstruktionen für die Längsbalken sind die Wasserrinnen bei den bekannten Öfen aus konstruktiven Gründen aus einzelnen Längsschüssen zusammengesetzt, die an ihren aneinanderstoßenden Stirnenden mit nach außen abstehenden Flanschen versehen sind, welche unter Zwischenanordnung von Dichtstreifen miteinander verbolzt sind, um eine feste und flüssigkeitsdichte Verbindung der aneinandergesetzten Längsschüsse zu erreichen.

Im Hinblick darauf, daß das im Ofen zu behandelnde Stückgut auf mindestens zwei Längsbalken je Balkengruppe zur Auflage gelangen muß und blechartiges Stückgut aus Unterstützungsgründen an seinem Rand nicht oder nur geringfügig über die das Gut tragenden Hubbalken seitlich hinausragen soll, ist ein möglichst geringer Mittenabstand zwischen den benachbarten Hubbalken der beiden Balkengruppen erwünscht. Bei den bisher bekannten Öfen war es jedoch aufgrund der konstruktiv bedingten Querschnittsmindestabmessungen der Wasserrinnen und Tauchleisten sowie der auf etwa gleicher Höhe befindlichen Tragkonstruktionen der Längsbalken nicht möglich, einen Mittenabstand von weniger als 400 mm zu realisieren, so daß bisher der Transport dünner Bleche wegen der dabei gegebenen Gefahr eines zu großen seitlichen Randüberstandes große Probleme verursacht.

Der Erfindung liegt daher die Aufgabe zugrunde, bei einem Ofen der eingangs genannten Gattung den Mittenabstand der Längsbalken zu reduzieren, ohne die Effektivität des gasdichten Abschlusses des Bodens zu gefährden. Dies wird erfindungsgemäß dadurch erreicht, daß bei diesem Ofen zwischen zwei benachbarten Tragkonstruktionen der Längsbalken ein sich ebenfalls über die gesamte Länge der Tragkonstruktionen erstreckender Schlauch vorgesehen ist, der sich an die senkrechte Seitenfläche mindestens einer der benachbarten Tragkonstruktionen dicht anschmiegt. Der Schlauch kann durch Füllung mit einem pneumatischen oder hydraulischen Druckmittel im Querschnitt aufweitbar und damit an die genannte Seitenfläche derart andrückbar sein, daß sich über die gesamte Ofenlänge hinweg am Ofenboden eine gute Abdichtung gegen in den Ofeninnenraum einströmende Luft ergibt.

Bei einer bevorzugten Ausführungsform der Erfindung ist der Schlauch an einer der beiden benachbarten Tragkonstruktionen gelagert, und zwar auf an dieser Tragkonstruktion angeordneten Konsolen, wobei er sich mit seiner einen Seite gegen die senkrechte Seitenfläche dieser Tragkonstruktion und mit seiner anderen Seite gegen die senkrechte Seitenfläche der benachbarten Tragkonstruktion andrückt. Es ist aber auch eine Ausführungsform denkbar, bei der die zwischen zwei Tragkonstruktionen befindlichen Schläuche nicht jeweils an einer dieser beiden Tragkonstruktionen gelagert sind, sondern individuell stationär zwischen den beiden Tragkonstruktionen angeordnet sind. Die beim Betrieb der Transportvorrichtung auftretende Relativbewegung zwischen Schlauch und sich bewegender senkrechter Seitenfläche, an die der Schlauch angedrückt wird, führt durch Reibung zum Auftreten einer Längszugspannung im Schlauch. Um diesen Nachteil zu reduzieren, kann es sich empfehlen, den Schlauch nicht unmittelbar an der senkrechten Seitenfläche der sich bewegenden Tragkonstruktion anliegen zu lassen, sondern über eine Gleitleiste, die an seiner dieser Seitenfläche zugewandten Seite angeordnet ist.

Die Entstehung von Längszugspannungen im Schlauch wird bei einer besonders vorteilhaften Ausführungsform des erfindungsgemäßen Ofens dadurch völlig vermieden, daß an der der vertikalen Seitenfläche der benachbarten Tragkonstruktion zugewandten Seite des Schlauches eine sich über die gesamte Schlauchlänge erstreckende Schwinge sitzt, die unter- oder oberhalb des Schlauches um eine in Transportrichtung des Ofens gerichtete Achse schwenkbar ist und durch den Innendruck des Schlauches an die genannte Seitenfläche heranschwenkbar ist. Diese Schwinge kann unmittelbar oder über eine an ihr angeordnete Gleitleiste an der ihr gegenüberliegenden Tragkonstruktion durch den Schlauchinnendruck dichtend angedrückt werden.

Um den Ofenboden nicht nur gasdicht, sondern darüber hinaus auch gut wärmeisolierend zu gestalten, ist bei den bekannten Öfen der eingangs genannten Gattung deren unterhalb der Längsbalken befindlicher wärmeisolierender Boden aus einer Anzahl von quer zur Transportrichtung des Ofens nebeneinander befindlichen Bodenteilen zusammengesetzt, von denen jedes Bodenteil unterhalb eines der Längsbalken angeordnet ist und von dessen Tragkonstruktion getragen wird. Bei den bekannten Öfen bestehen diese Bodenteile in der Regel aus Hartmaterial, beispielsweise Keramikmaterial, weshalb sie im Hinblick auf die während des Betriebs der Transportvorrichtung erfolgende ständige Relativbewegung zwischen zwei benachbarten Bodenteilen in einem geringen gegenseitigen Abstand angeordnet sein müssen. Dieser Abstand reduziert jedoch die Isolierwirkung des Bodens. Um diesen Nachteil auszuschalten sowie einen weiteren gasdichten Abschluß des Bodens gegenüber dem Ofeninnenraum zu gewährleisten, können erfindungsgemäß die Bodenteile jeweils von mehreren Lagen von wärmeisolierenden Fasermatten gebildet sein, die mit ihren Seitenrändern im wesentlichen aneinanderliegen.

Dieses Aneinanderliegen der Fasermatten zweier benachbarter Bodenteile kann zwar zu einem gewissen Abrieb an den aneinanderliegenden Mattenrändern führen. Die dabei entstehende Fuge zwischen benachbarten Bodenteilen wird aber auf ein Minimum beschränkt bleiben und ist in jedem Falle wesentlich kleiner als die Fuge, die bei aus Hartmaterial bestehenden Bodenteilen vorgesehen werden muß.

Dieser erfindungsgemäße Vorteil wird auch dann erhalten, wenn aus Gründen einer besseren Abstützung oder Schonung der Fasermatten an deren einen Seitenrand eine senkrecht stehende Stützwand vorgesehen ist, die an der Tragkonstruktion für die Fasermatten dieses Bodenteils angeordnet ist.

In der Zeichnung ist ein besonders vorteilhaftes Ausführungsbeispiel des erfindungsgemäßen Ofens dargestellt, das im folgenden näher beschrieben wird:
- Fig. 1: zeigt einen Querschnitt durch den unteren Teil des Ofens in vereinfachter Darstellung,
- Fig. 2: zeigt einen Ausschnitt des Querschnitts nach Fig. 1 in größerem Maßstab.

Der in der Zeichnung dargestellte Gleichschrittofen hat zwei Gruppen von im Querschnitt des Ofens nebeneinanderliegenden Längsbalken 1, 2, wobei die Balken dieser beiden Gruppen abwechselnd im Abstand nebeneinander liegen. Diese Längsbalken 1, 2 sind jeweils über Stützen 4 von Tragkonstruktionen getragen, deren Hauptteil aus hohlkastenförmigen Tragbalken 6 besteht, die über Stützen 7 mit über einen Antriebsmechanismus in Ofenlängsrichtung hin- und her- sowie auf- und abbewegbaren Querbalken 8a und 8b verbunden sind.

Unmittelbar auf den Tragbalken 6 sitzen mit diesen fest verbundene und mitbewegbare Bodenteile 3, die gemeinsam den Herdboden des Ofens bilden. Diese Bodenteile 3 bestehen jeweils aus einer Anzahl von übereinandergelegten Fasermatten, die sich auf einem halbschalenförmigen Stützteil 5 abstützen. Dieses Stützteil 5 besteht aus einer an der Oberseite des Tragbalkens befestigten Bodenplatte, auf welcher die Fasermatten gelagert sind, und einer an einem Seitenrand dieser Bodenplatte nicht bis zur obersten Fasermatte hochstehenden Seitenwand. Die benachbarten Bodenteile liegen mit ihren Fasermatten und der hochstehenden Seitenwand unmittelbar aneinander an, wodurch eine gute Isolierwirkung und ein zusätzlicher weitgehend gasdichter Abschluß des Herdbodens des Ofens gewährleistet wird.

Jeder zweite Längsbalken 2 hat an seiner Tragkonstruktion Konsolen 9, die beidseitig vom Tragbalken 6 vorstehen und an beiden Seiten dieses Balkens liegende Schläuche 11 tragen, die sich über die gesamte Balkenlänge erstrecken. Mit ihrer dem Tragbalken 6 zugewandten Seite liegen diese Schläuche an den senkrechten Seitenflächen dieser Tragbalken an, während an ihrer anderen Seitenfläche jeweils eine Schwinge 12 anliegt, die sich ebenfalls über die gesamte Balkenlänge erstreckt und um sich in Schlauchlängsrichtung erstreckende Achsen 13 schwenkbar ist. An der dem Schlauch abgewandten Seite tragen diese Schwingen Gleitleisten 14, die in Halterungen 15 gelagert sind und mit ihrer glatten Seitenfläche an den vertikalen Seiten der benachbarten Tragbalken 6 angedrückt werden können. Dieses Andrücken der Gleitleisten 14 erfolgt durch Aufweitung der Schläuche 11 mit Hilfe eines in die Schläuche eingefüllten pneumatischen oder hydraulischen Druckmittels. Die Gleitleisten bestehen zweckmäßig aus einem abriebfesten Material mit glatter Oberfläche, beispielsweise Hartkunststoff.

Die Schwingen greifen mit ihrer der Schwenkachse 13 abgewandten oberen Seite teilweise über die Schläuche 11 hinweg, um diese nach oben hin gegenüber der Hitze und eventuell herabfallenden heißen Spänen od.dgl. abzuschirmen. Zum gleichen Zweck sind an den Seitenflächen der Tragbalken 6 Winkelprofile 16 angeordnet.

Es ist auch möglich, daß jeder Längsbalken einseitig vorstehende Konsolen mit Schläuchen usw. hat.

## Patentansprüche

1. Ofen für die Wärmebehandlung von stückigem Gut, z.B. Blechen, mit einer Transportvorrichtung zum Hindurchfördern des zu wärmenden Gutes durch den Ofen, die zwei das Gut tragende Gruppen von Längsbalken aufweist, welche abwechselnd im Abstand nebeneinander liegen und von welchen mindestens eine Balkengruppe in einer höheren Lage als die andere Balkengruppe eine Teilstrecke des Transportweges durch den Ofen hindurch vorbewegbar und anschließend in einer tieferen Lage als diese andere Balkengruppe in ihre Ausgangslage zurückbewegbar ist, wobei unter jedem Längsbalken eine diesen tragende und mit ihm bewegbare Tragkonstruktion vorgesehen ist, die mindestens eine sich kontinuierlich über die gesamte Länge der Unterkonstruktion erstreckende senkrechte Seitenfläche hat, die der Tragkonstruktion des benachbarten Längsbalkens zugewandt ist, dadurch gekennzeichnet, daß zwischen den beiden benachbarten Tragkonstruktionen (6) ein sich ebenfalls über die gesamte Länge der Tragkonstruktionen erstreckender Schlauch (11) vorgesehen ist, der sich an die genannte Seitenfläche dicht anschmiegt.

2. Ofen nach Anspruch 1, dadurch gekennzeichnet, daß der Schlauch (11) durch Füllung mit einem pneumatischen oder hydraulischen Druckmittel im Querschnitt aufweitbar und damit an die genannte Seitenfläche andrückbar ist.

3. Ofen nach Anspruch 1, dadurch gekennzeichnet, daß der Schlauch (11) an einer der beiden benachbarten Tragkonstruktionen (6) gelagert ist.

4. Ofen nach Anspruch 3, dadurch gekennzeichnet, daß der Schlauch (11) auf einer oder mehreren Konsolen (9) gelagert ist, die an der Tragkonstruktion (6) vorgesehen sind.

5. Ofen nach Anspruch 4, dadurch gekennzeichnet, daß die Tragkonstruktion (6) jedes zweiten Längsbalkens (2) zwei Abdichtungsschläuche (11) trägt, die sich an die ihnen zugewandten senkrechten Seitenflächen der beiden benachbarten Tragkonstruktionen (6) anschmiegen.

6. Ofen nach Anspruch 1, dadurch gekennzeichnet, daß der Schlauch (11) an seiner der genannten vertikalen Seitenfläche zugewandten Seite eine sich über seine ganze Länge erstreckende Gleitleiste trägt, die durch den Schlauch an die genannte Seitenfläche andrückbar ist.

7. Ofen nach Anspruch 6, dadurch gekennzeichnet, daß an der der genannten senkrechten Seitenfläche zugewandten Seite des Schlauches (11) eine sich über die gesamte Schlauchlänge erstreckende Schwinge (12) angeordnet ist, die unter- oder oberhalb des Schlauches (11) um eine in Transportrichtung des Ofens sich erstreckende Achse (13) schwenkbar ist und durch den Innendruck des Schlauches an die genannte Seitenfläche heranschwenkbar ist.

8. Ofen nach Anspruch 7, dadurch gekennzeichnet, daß an der der genannten senkrechten Seitenfläche zugewandten Seite der Schwinge (12) eine sich über die ganze Schwingenlänge erstreckende Gleitleiste (14) sitzt.

9. Ofen nach Anspruch 6 oder 8, dadurch gekennzeichnet, daß die Gleitleiste (14) eine glatt gleitfähige Oberfläche hat.

10. Ofen, insbesondere nach Anspruch 1, dessen unterhalb der Längsbalken befindlicher wärmeisolierender Boden aus einer Anzahl von quer zur Transportrichtung des Ofens nebeneinander befindlichen Bodenteilen besteht, von denen jedes Bodenteil unterhalb eines der Längsbalken angeordnet ist und von dessen Tragkonstruktion getragen wird, dadurch gekennzeichnet, daß die Bodenteile (3) jeweils von mehreren Lagen von wärmeisolierenden Fasermatten gebildet sind, die mit ihren Seitenrändern im wesentlichen aneinanderliegen.

11. Ofen nach Anspruch 10, dadurch gekennzeichnet, daß die Fasermatten auf einer Tragfläche (5) liegen, die im oberen Bereich der Tragkonstruktion (6) an dieser befestigt ist und die eine mindestens über einen Teil der Gesamthöhe der Mattenlagen sich hoch erstreckende Seitenwand hat, an der die Fasermatten des benachbarten Bodenteils (3) im wesentlichen anliegen.

## Claims

1. Oven for the heat treatment of piece goods, eg metal plates and sheets, with a transport device for the conveyance of the goods to be heated through the oven, comprising two groups of longitudinal beams carrying the goods, which are located, alternating at a distance, one beside the other and of which at least one group of beams can be moved forwards, a partial stage of the transport route, through the oven in a higher position than the other group of beams and subsequently can be moved back into its starting position in a lower position than this other group of beams, a supporting construction being provided under each longitudinal beam supporting the latter and movable with it, which has at least one vertical side surface extending continuously over the entire length of the lower construction which faces the supporting construction of the neighbouring longitudinal beam, characterised in that between the two neighbouring supporting constructions (6), likewise extending over the entire length of the supporting construction, a tube (11) is provided which nestles closely against the aforementioned side surface.

2. Oven according to claim 1, characterised in that the tube (11) can be expanded in cross section by filling with a pneumatic or hydraulic pressure medium and thus can be pressed against the aforementioned side surface.

3. Oven according to claim 1, characterised in that the tube (11) is mounted on one of the two neighbouring supporting constructions (6).

4. Oven according to claim 3, characterised in that the tube (11) is mounted on one or several brackets (9) which are provided on the supporting construction (6).

5. Oven according to claim 4, characterised in that the supporting construction (6) of each second longitudinal beam (2) carries two sealing tubes (11) which nestle against the vertical side surfaces facing them of the two neighbouring supporting constructions (6).

6. Oven according to claim 1, characterised in that the tube (11) on its side facing the aforementioned vertical side surface carries a slide bar extending over its whole length which can be pressed against the aforementioned side surface by means of the tube.

7. Oven according to claim 6, characterised in that on the side of the tube (11) facing the aforementioned vertical side surface a rocker arm (12) is arranged extending over the entire length of the tube which is pivotable beneath or above the tube (11) about an axis (13) extending in the transport direction of the oven and is pivotable by means of the internal pressure of the tube on to the aforementioned side surface.

8. Oven according to claim 7, characterised in that on the side of the rocker arm (12) facing the aforementioned vertical side surface sits a slide bar (14) extending over the entire length of the rocker arm.

9. Oven according to claim 6 or 8, characterised in that the slide bar (14) has a smooth surface capable of sliding.

10. Oven, in particular according to claim 1, whose heat insulating base located beneath the longitudinal beams consists of a number of base parts located one beside the other transversely to the transport direction of the oven, of which each base part is arranged beneath one of the longitudinal beams and is supported by its supporting construction, characterised in that the base parts (3) are formed in each case of several layers of heat insulating fibrous mats which lie with their lateral edges essentially against one another.

11. Oven according to claim 10, characterised in that the fibrous mats lie on a supporting surface (5) which is fastened to the supporting construction (6) in its upper region and which has a side wall extending upwards at least over a part of the total height of the mat layers against which the fibrous mats of the neighbouring base part (3) essentially lie.

## Revendications

1. Four pour le traitement thermique de produits en pièces, par exemple de tôles, comportant un dispositif de transport pour transporter à travers le four le produit à chauffer, qui présente deux groupes de poutrelles longitudinales portant les produits, qui sont disposées en alternance a distance l'une à côté de l'autre et dont au moins un groupe de poutrelles peut être déplacé vers l'avant sur une partie du parcours de transport à travers le four, dans une position plus haute que l'autre groupe de poutrelles, et qui peut être ensuite ramené dans sa position de départ, dans une position plus basse que ledit autre groupe de poutrelles, tandis qu'en dessous de chaque poutrelle longitudinale est prévue une structure porteuse, portant cette poutrelle et mobile avec elle, et qui présente au moins une face latérale perpendiculaire s'étendant de manière continue sur toute la longueur de la structure inférieure, qui est tournée vers la structure porteuse de la poutrelle longitudinale voisine, caractérisé en ce qu'entre les deux structures porteuses voisines (6) est prévu un tuyau souple (11) s'étendant également sur toute la longueur des structures porteuses, et épousant étroitement la forme de la face latérale.

2. Four selon la revendication 1, caractérisé en ce que le tuyau souple (11) peut être agrandi en section transversale par remplissage par un fluide pneumatique ou hydraulique sous pression, et peut ainsi être pressé contre ladite face latérale.

3. Four selon la revendication 1, caractérisé en ce que le tuyau souple (11) est monté sur une des deux structures porteuses voisines (6).

4. Four selon la revendication 3, caractérisé en ce que le tuyau souple (11) est monté sur une ou plusieurs consoles (9) qui sont prévues sur la structure porteuse (6).

5. Four selon la revendication 4, caractérisé en ce que la structure porteuse (6) d'une poutrelle longitudinale (2) sur deux porte deux tuyaux souples d'étanchéité (11) qui épousent les faces latérales, perpendiculaires, tournées vers eux, des deux structures porteuses voisines (6).

6. Four selon la revendication 1 caractérisé en ce que, sur son côté tourne vers lesdites faces latérales perpendiculaires, le tuyau souple (11) porte une languette de glissement s'étendant sur toute sa longueur, et qui peut être pressée par le tuyau souple contre ladite face latérale.

7. Four selon la revendication 6 caractérisé en ce que, sur la face du tuyau souple (11) tournée vers ladite face latérale perpendiculaire est disposé un organe oscillant (12) s'étendant sur toute la longueur du tuyau souple, qui peut être incliné en dessous ou au-dessus du tuyau souple (11), autour d'un axe (13) s'étendant dans la direction de transport du four, et qui peut être incliné contre ladite face latérale par l'intermédiaire de la pression intérieure du tuyau souple.

8. Four selon la revendication 7 caractérisé en ce que, sur le côté de l'organe oscillant (12) qui est tourné vers ladite face latérale perpendiculaire s'appuie une languette de glissement (14) s'étendant sur toute la longueur de l'organe oscillant.

9. Four selon la revendication 6 ou 8, caractérisé en ce que la languette de glissement (14) présente une surface lisse glissante.

10. Four, en particulier selon la revendication 1, dont la sole thermiquement isolée située en dessous des poutrelles longitudinales est constituée de plusieurs pièces de sole situées l'une à côté de l'autre transversalement à la direction de transport du four, et dont chaque pièce de sole est disposée en dessous d'une des poutrelles longitudinales et est portée par la structure porteuse de celle-ci, caractérisé en ce que les pièces de sole (3) sont formées chacune de plusieurs couches de matelas de fibres thermiquement isolants dont les bords latéraux sont essentiellement contigus.

11. Four selon la revendication 10, caractérisé en ce que les matelas de fibres sont disposés sur une surface porteuse (5) qui est fixée sur la structure porteuse (6) dans la partie supérieure de celle-ci et qui présente une paroi latérale s'étendant en hauteur sur au moins une partie de la hauteur totale des couches de matelas, contre laquelle se disposent essentiellement les matelas de fibres de la pièce de sole voisine (3).
